# EUROPÄISCHE PATENTSCHRIFT

(11) **EP 0 958 565 B1**
(45) Veröffentlichungstag und Bekanntmachung des Hinweises auf die Patenterteilung: **16.06.2004**
(21) Anmeldenummer: 98910612.5
(22) Anmeldetag: 02.02.1998
(51) Int. Cl.: G08G 1/09

(54) **ÜBERMITTLUNG GEBIETSBEZOGENER VERKEHRSINFORMATIONEN**
TRANSMISSION OF LOCALIZED TRAFFIC INFORMATION
TRANSMISSION D'INFORMATIONS ROUTIERES REGIONALES

(30) Priorität: 06.02.1997 DE 19706037; 19.11.1997 DE 19753050
(43) Veröffentlichungstag der Anmeldung: 24.11.1999
(73) Patentinhaber: ATX Europe GmbH, 40547 Düsseldorf (DE)
(72) Erfinder: HEIMANN, Josef, D-40629 Düsseldorf (DE); SCHULZ, Werner, D-40670 Meerbusch (DE); VIEWEG, Stefan, D-40547 Düsseldorf (DE)
(74) Vertreter: Meissner, Peter E., Dipl.-Ing.
(86) Internationale Anmeldenummer: PCT/DE1998/000385
(87) Internationale Veröffentlichungsnummer: WO 1998/035331

(56) Entgegenhaltungen:
- EP-A- 0 384 794
- EP-A- 0 715 291
- EP-A- 0 755 039
- WO-A-90/05969
- DE-A- 19 716 096
- US-A- 5 164 904
- PATENT ABSTRACTS OF JAPAN vol. 097, no. 005, 30.Mai 1997 & JP 09 016892 A (FUJITSU TEN LTD), 17.Januar 1997,
- PATENT ABSTRACTS OF JAPAN vol. 097, no. 004, 30.April 1997 & JP 08 328465 A (SONY CORP), 13.Dezember 1996,
- PATENT ABSTRACTS OF JAPAN vol. 097, no. 003, 31.März 1997 & JP 08 287392 A (ALPINE ELECTRON INC), 1.November 1996,

## Beschreibung

Die Erfindung betrifft ein Verfahren und Vorrichtungen zur Information eines Benutzers eines Endgerätes über die Verkehrssituation in einem Verkehrsnetz.

Informationen, die für den Verkehr relevant sind, werden im folgenden als "Verkehrsinformationen" bezeichnet. Zu diesen Verkehrsinformationen gehören im engeren Sinne die bekannten Meldungen über Stau, Unfall, Behinderung usw., aber auch Meßdaten wie z.B. Geschwindigkeit oder die Anzahl der Fahrzeuge, die einen Meßquerschnitt passieren. Im weiteren Sinne gehören hierzu jedoch auch Informationen über das Umfeld wie z.B. Wetterinformationen ("gefrierender Regen", "Nebel") und Beschränkungen (Geschwindigkeitsbeschränkung, Anlieger, LKW-Verbot, Wasserschutzgebiet usw.). Auch Informationen über Mautpflicht oder Mauttarife gehören in diesem Kontext zu den Verkehrsinformationen.
Verkehrsinformationen beziehen sich bisher insbesondere auf die Streckenabschnitte eines Straßennetzes. Auch allgemeine Information (wie "Nebel") bezieht sich letztlich immer auf einzelne Streckenabschnitte. Heute bekannte und genutzte Systeme referenzieren die Informationen daher auf die Streckenabschnitte. Ein bekanntes Beispiel sind verbale Rundfunkmeldungen (z.B. "Stau 5 km auf der A3 zwischen ... und ..."). Es sind auch Systeme bekannt, die diese Meldungen in codierter Form übertragen. Hier wird dann, wie im Beispiel RDS/TMC, Referenz auf einen codierten Straßenabschnitt genommen.

Ansätze zur quantitativen Einbindung gebietsbezogener Verkehrsinformationen in Verkehrslagemodelle sind von der Anmelderin beispielsweise in den Patentanmeldungen DE-P 195 26 148.8 und DE-P 196 50 844.4 vorgeschlagen worden. Auch die Übertragung von punktuell gemessenen quantitativen Daten, insbesondere von mittleren Geschwindigkeitswerten, ist bekannt (WO 90/05969 Martell et al.).

Diesen Verfahren ist gemeinsam, daß die Übertragung von immer detaillierteren Informationen sowohl an technische wie auch an ergonomische Grenzen stößt. Auf der technischen Seite wirken hier vor allem die verfügbare Übertragungsbandbreite bzw. die Kommunikationskosten begrenzend, auf der ergonomischen Seite ist zu sehen, daß eine Vielzahl weitgehend redundanter Informationen übertragen oder dargestellt wird, da ein Merkmal (z.B. Nebel) sich auf viele Streckenabschnitte erstrecken kann.

Ein weiterer schwerwiegender Nachteil von streckenbezogenen Informationen besteht darin, sowohl zentralseitig als auch empfangsseitig auf ein "gemeinsames", d.h. beiden bekanntes Streckennetz Bezug genommen werden muß. Gibt die Zentrale der Information den Bezug "4711", der einen bestimmten Straßenabschnitt definiert, so muß dieser Bezug dem Empfangsgerät zur weiteren Verarbeitung bekannt sein, es muß also die gleiche "Straßenkarte" haben bzw. benutzen.

Ein Bezug auf ein sehr limitiertes Teilnetz, insbesondere Autobahnnetz, ist noch praktikabel (vgl. RDS/TMC). Wird dieses Vorgehen aber auf das gesamte Straßennetz ausgeweitet, so wird das Verfahren, wenn technisch überhaupt realisierbar, sehr unökonomisch. Insbesondere werden auch die Probleme des gemeinsamen Referenzsystems sehr schnell extrem komplex, wenn das gesamte Straßennetz sowohl zentralseitig als auch endgeräteseitig gepflegt und upgedatet werden muß.

Aufgabe der vorliegenden Erfindung ist eine Informationsreduktion der Verkehrsinformationen unter möglichst weitgehender Vermeidung von Qualitätsverlusten. Die Aufgabe wird durch die unabhängigen Ansprüche gelöst. Bei einer zentral-seitigen Informationsreduktion durch Umwandlung von streckenbezogenen in gebietsbezogene Verkehrsinformationen wird die zu übertragende Informationsmenge verringert; bei einer endgerätseitigen derartigen Informationsreduktion wird die Information für die Weiterverarbeitung und/oder vereinfachte oder prägnantere Darstellung optimiert.

Die Aufgabe wird durch das Verfahren gemäß Anspruch 1 gelöst.

Die vorgestellte Erfindung vermeidet die Nachteile des Standes der Technik. Das System besteht aus einer (oder auch mehreren) "Zentralen", die die Verkehrsinformationen erheben und bereitstellen und mindestens einem Empfänger bzw. Abnehmer dieser Verkehrsinformationen. Eine Verkehrsinformation wird von der Zentrale an den Empfänger über einen Kommunikationskanal übermittelt. Der Grundgedanke der Erfindung besteht darin, die in der Regel als streckenbezogene Daten erhobenen Informationen mittels einer Verarbeitungseinheit in gebietsbezogene Informationen umzurechnen und die Verkehrsinformationen somit in Form von gebietsbezogenen Informationen bereitzustellen.

Die Verarbeitungseinheit kann dabei vorteilhaft zentralseitig wie auch empfangsseitig eingesetzt werden. Im ersten Fall erzielt man damit eine drastische Reduktion der übertragenen Informationen, d.h. der Vorteil liegt vor allem auf der technischkommerziellen Seite. Im zweiten Fall erzielt man eine drastische Reduktion redundanter Information, die sich vor allem in ergonomischer Hinsicht, insbesondere bei der Darstellung, vorteilhaft auswirkt. Diese unterschiedliche Abfolge ist in den beigefügten Zeichnungen dargestellt.
In dem erfindungsgemäßen Verfahren liegen die Informationen vorzugsweise in quantitativer Form, also mit einer mehr als binären Quantifizierung, also z.B. quatemär, vor. Das Verfahren läßt sich allerdings auch vorteilhaft nutzen, wenn bestimmte Merkmale wie beispielsweise "Nebel", "Wasserschutzgebiet" o.ä, durch einfache binäre Zugehörigkeit (ja/nein) quantifiziert werden. Auch weitere Merkmale, wie Mautpflicht in einer vor dem Fahrzeug-Endgerät in Fahrtrichtung liegenden Strecke können in differenzierten quantitativen Angaben (z.B. Preis pro km), aber in Form obiger Ja/Nein-Zuordnung quantifiziert werden.

Merkmale und Vorteile der Erfindung ergeben sich aus der nachfolgenden Beschreibung eines Ausführungsbeispiels anhand der Zeichnung. Dabei zeigt
- Fig. 1: einen Datenflußplan der Verkehrsinformationen für ein Ausführungsbeispiel,
- Fig. 2: einen Datenflußplan der Verkehrsinformationen für ein weiteres Ausführungsbeispiel
- Fig. 3: eine Umwandlung streckenbezogener in gebietsbezogene Verkehrsinformationen und
- Fig. 4: die Definition eines Gebietes.

Die Bedeutung des erfindungsgemäßen Verfahrens unterstreicht folgendes Beispiel: Heute sind bereits diverse Geräte auf dem Markt, die im Auto mitgeführt werden und die mit Hilfe einer - üblicherweise satellitengestützten - Ortung anhand einer ebenfalls mitgeführten Karte dem Fahrer Hilfen oder Anweisungen zur Navigation geben. Eine Verkehrsstörung kann beispielsweise in Form einer verbalen Staumeldung (z.B. "Stau 3 km auf A3 zwischen ... und ...") empfangen werden. Idealerweise sollte diese Meldung in der weiteren Navigation oder Routenplanung berücksichtigt werden. Bei der Integration solch singulärer Meldungen stellt sich sofort die Frage, wie denn die Verkehrssituation auf einer möglichen Umgehungsstrecke aussieht. Durch die Übermittlung lediglich singulärer Meldungen ist der Fahrer aber prinzipiell "blind" in Bezug auf die nicht referenzierten Streckenabschnitte. Aus diesem Grunde muß die Detaillierung, vor allem in Bezug auf untergeordnete Straßen, deutlich erhöht werden. Wenn also Verkehrsinformationen als Grundlage für Entscheidungen über Alternativen (zur Route, zum Verkehrsmittel o.ä.) dienen sollen, müssen auch über die Alternativen Informationen bereitgestellt werden. (Dies wurde hier am technischen Beispiel des Navigators illustriert, gilt aber allgemein.) Eine weitere Detaillierung stößt aber an Grenzen: Wenn beispielsweise Verkehrsinformationen auch über Innenstädte benötigt werden, ist eine streckenbezogene Bereitstellung der Information kaum noch praktikabel. Hierzu würden eine sehr große Menge von Straßen genannt werden, die alle die gleiche Information (wie z.B. "werstopft") enthalten. Aus der Sicht des Nutzers läßt sich das Problem im gewählten Beispiel einfach beschreiben: "Die ganze Innenstadt ist verstopft." Hier wird also lediglich eine pauschale Aussage getroffen. Der Kern der Erfindung beruht nun darin, diese qualitative Vorgehensweise in ein effizientes, technisch und kommerziell durchführbares Verfahren umzusetzen.

Hierzu werden im ersten Schritt quantitative Verkehrsdaten erhoben bzw. unterstellt. Dies ist zweckmäßig, da in den weiteren Schritten in irgendeiner Form gemittelt werden muß. In einer bevorzugten Ausprägung sind dies beispielsweise die auf den einzelnen Streckenabschnitten gefahrenen Durchschnittsgeschwindigkeiten. Andere meßbare Größen wie Reisezeiten, Anzahl der Fahrzeuge o.ä. sind jedoch auch möglich. In der Praxis ist es unwahrscheinlich, daß Daten zu allen Streckenabschnitten vorliegen. Es ist daher in der Regel erforderlich, die Meßdaten durch plausible Annahmen zu ergänzen. Die Annahmen können einfach aus baulichen Merkmalen (Straßentyp, Geschwindigkeitsbeschränkung o.ä.) oder aber auch aus komplexeren Erfahrungsdatenbanken (Ganglinien) abgeleitet werden. Mögliche Vorgehensweisen hierzu sind in den Unteransprüchen beschrieben.

Im zweiten Schritt erfolgt die Pauschalisierung der Information, die technisch durch Mittelung über mehrere Streckenabschnitte innerhalb eines Gebietes erfolgt. Die vielen Einzelinformationen zu vielen Streckenabschnitten werden so in eine gemittelte Information zu allen Streckenabschnitten dieses Gebietes umgerechnet. Im konkreten Beispiel würde somit eine mittlere Geschwindigkeit ermittelt.

Für die praktische Nutzung kann es vorteilhaft sein, hierbei verschiedene Straßenklassen zu unterscheiden, d.h. eigene Mittelwerte jeweils für Autobahnen, Innenstadtstraßen usw. zu ermitteln, da z.B. die Aussage "60 km/h" auf unterschiedlichen Typen von Straßen unterschiedliche Bedeutung hat. Ergänzend oder alternativ dazu wird vorgeschlagen, den Straßentyp durch die maximal mögliche bzw. erlaubte Geschwindigkeit zu berücksichtigen und damit einen Relativwert (z.B. 80% der Maximalgeschwindigkeit) zu ermitteln. Die Angabe einer Behinderung (-20%) ist hierzu äquivalent. Dieses Vorgehen hat insbesondere in der Übermittlung von wetterbedingten Behinderungen entscheidende Vorteile, da somit pauschal für alle Straßentypen eine Maßzahl für den Grad der Behinderung angegeben werden kann (z.B. bei Neuschnee, Nebel o dgl.).

Das Mittelungsverfahren selbst kann auf ein vorgegebenes Gebiet (z.B. Stadtgrenzen) angewendet werden. Eine vorteilhafte Ausprägung der Erfindung ist es aber auch, Gebiete gleicher Werte zu ermitteln, d.h. das Gebiet anhand der vorliegenden Daten zu definieren. Auch hier muß zur Informationsreduktion ein zusätzlicher Mittelungsprozeß stattfinden, da hier als Kriterium die genaue Gleichheit nicht verwendet werden kann, sondern in der Praxis über einen Geschwindigkeitsbereich (z.B. zwischen 50 und 60 km/h) gemittelt wird. Eine besonders bevorzugte Ausprägung ist somit die Bereitstellung in Form von Contourflächen, die im speziellen Falle der Geschwindigkeiten als Isotachen bezeichnet werden.

Durch die Vorgehensweise wird in hohem Maße auf redundante Information verzichtet, die Information also verdichtet. Dies kann vorteilhaft genutzt werden einerseits bei einer Verdichtung auf der Zentralseite. Die verdichteten (gebietsbezogenen) Informationen können somit kostengünstig über den Kommunikationskanal übermittelt werden. Andererseits kann das Verfahren auch auf der Empfangsseite vorteilhaft zur Darstellung und/oder weiteren Verarbeitung angewendet werden. Dies bietet sich insbesondere an, wenn zwar leistungsfähige Übertragungskanäle (wie z.B. DAB = digital audio broadcast) zur Verfügung stehen, die Information aber kompakt präsentiert werden soll oder gebietsbezogen weiterverarbeitet werden soll. Dieser Vorteil wird insbesondere bei der (automatischen) Integration bzw. Einspeisung der Information in ein autarkes Navigationsgerät offenbar. Ohne den Übertragungskanal übermäßig zu belasten und ohne durch Probleme bei einer Referenzierung auf möglicherweise inkompatible Streckensysteme (d.h. die Streckenabschnitte einer digitalen Karte) behindert zu werden, werden die Informationen (für das Gebiet) vollständig, wenn auch gemittelt, bereitgestellt und können zur weiteren Verarbeitung in geräteinterne Bezugssysteme (also die bordeigene Karte) umgerechnet werden.

Das Verfahren wurde anhand von Geschwindigkeiten repräsentierenden Verkehrsinformation erläutert, ist aber auch auf andere verkehrsrelevante Größen übertragbar. Möglich ist beispielsweise die Anwendung auf Stauwahrscheinlichkeiten oder ähnliche Maßzahlen für Behinderungen oder Nutzungsbeschränkungen. Auch die Angabe prinzipieller Beschränkungen wie z.B. Bereiche für reinen Anliegerverkehr, verkehrsberuhigte Zonen, für Schwerlastverkehr gesperrte Zonen, Wasserschutzgebiete usw. kann durch dieses Verfahren realisiert werden. Eine weitere Anwendungsmöglichkeit besteht bei der Angabe von Kostenfunktionen wie Maut etc..

Figur 1 zeigt grob abstrahiert den Datenflußplan für das Ausführungsbeispiel mit einer Umwandlung der streckenbezogenen Daten in gebietsbezogene Daten in der Zentrale, während Figur 2 einen grob abstrahierten Datenflußplan für das Ausführungsbeispiel der Umwandlung streckenbezogener Verkehrsinformationen in gebietsbezogene Verkehrsinformationen im Endgerät darstellt.

In Figur 1 werden im Schritt 1 streckenbezogene Verkehrsdaten durch Messung, historische Datenbanken etc. erhoben und ggf. interpoliert. Die streckenbezogenen Daten werden im Schritt 2 der Zentrale zur Verfügung gestellt zur eventuellen Weiterverarbeitung, wie beispielsweise Verkehrsprognosen etc. Darauf werden im Schritt 3 in einer Verarbeitungseinheit die (mit S bezeichneten) streckenbezogenen Verkehrsinformationen in (mit G bezeichnete) gebietsbezogene Verkehrsinformationen umgewandelt. Hierauf werden im Schritt 4 die gebietsbezogenen Verkehrsnformationen (G) über einen Kommunikationskanal, insbesondere Funkkanal, wie beispielsweise einen Mobilfunkkanal, insbesondere Kurznachrichtenkanal (GSM-SMS) von der Zentrale an einen Empfänger in einem Endgerät in einem Fahrzeug übermittelt. Im Empfänger werden die übermittelten gebietsbezogenen (G) Verkehrs informationen dem Benutzer des Engeräts optisch und/oder akustisch dargestellt oder/und ausgewertet und beispielsweise für Navigationsempfehlungen berücksichtigt. Die dargestellte Umwandlung streckenbezogener Verkehrsinformationen in gebietsbezogene Verkehrsinformationen in einer Verarbeitungseinheit in der Zentrale hat den Vorteil, daß sich die über den Kommunikationskanal zu übertragende Informationsmenge verringert.

In Figur 2 wird ein Ausführungsbeispiel der Umwandlung der streckenbezogenen (S) Verkehrsinformationen in gebietsbezogene (G) Verkehrsinformationen in einem Endgerät in einem Fahrzeug dargestellt. Im Schritt 11 werden streckenbezogene Verkehrsdaten erhoben und ggf. durch Interpolation etc. ergänzt. Soweit die Erhebung und Interpolation nicht bereits in der Zentrale erfolgte, werden die streckenbezogenen Verkehrsinformationen im Schritt 12 an die Zentrale übermittelt. Von dieser werden über einen Kommunikationskanal im Schritt 13 streckenbezogene Informationen an einen Empfänger in einem Endgerät in einem Fahrzeug übermittelt. Im Empfänger werden im Schritt 14 die übermittelten Verkehrsdaten abgelegt. Vom Empfänger werden streckenbezogene Verkehrsinformationen (S) an eine ebenfalls endgerät-seitige Verarbeitungseinheit übermittelt. Von der Verarbeitungseinheit werden im Schritt 15 streckenbezogene Verkehrsinformationen in gebietsgezogene Verkehrsinformationen (G) umgewandelt und an eine Darstellungs- und/oder Auswerteeinheit im Endgerät übermittelt. Die gebietsbezogenen Informationen können dem Benutzer des Endgerätes gebietsbezogen dargestellt werden (Schritt 16). Gebietsbezogene Informationen können auch weiter ausgewertet werden und beispielsweise für die Erstellung von Navigationsempfehlungen oder dgl. verwendet werden.

Figur 3 verdeutlicht die Zuordnung von streckenbezogenen Verkehrsinformationen in gebietsbezogene Verkehrsinformationen in der Verkehrszentrale oder im Endgerät. Streckenbezogene Informationen werden erfaßt und/oder durch historische Datenbanken und/oder Hypothesen zum räumlichen und/oder zeitlichen Verlauf ergänzt. Streckenbezogene Verkehrsinformationen (= "Daten" in Figur 3) liegen jeweils zu einzelnen Streckenabschnitten im Verkehrsnetz vor. In der Verarbeitungseinheit im Endgerät oder in der Zentrale sollen diese streckenbezogenen Verkehrsinformationen einzelnen Gebieten zugeordnet werden. Dabei wird ein Gebiet jeweils willkürlich oder nach vorgebbaren Parametern definiert. Für je ein vorgegebenes Gebiet wird jeweils für eine streckenbezogene Verkehrsinformation geprüft, ob der Streckenabschnitt oder die Streckenabschnitte, auf welche sich die Verkehrsinformation bezieht, im vorgegebenen Gebiet enthalten ist. Falls sie enthalten ist, wird sie zur Mittelwertbildung der Verkehrsinformationen im vorgegebenen Gebiet mit berücksichtigt. Beispielsweise können die Mittelwerte aller bekannten Geschwindigkeiten in einem bestimmten räumlichen Gebiet berücksichtigt werden. Der für dieses Gebiet bestimmte Mittelwert der Verkehrsinformationen (beispielsweise Mittelwert der Geschwindigkeiten im Gebiet) ist der gebietsbezogene Mittelwert, also die gebietsbezogene Verkehrsinformation für dieses Gebiet.

Figur 4 zeigt ein Beispiel für die Definition eines Gebietes (wie es beispielsweise in Figur 3 verwendet wird). Aufgrund von Verkehrsinformationen ("Daten") zu mindestens einem Streckenabschnitt eines Verkehrsnetzes wird über den Betrag der Verkehrsinformationen, insbesondere Geschwindigkeiten, ein Gebiet definiert; hier wird ein Werteintervall für die Verkehrsinformationen (Daten) vorgegeben (dies kann beispielsweise ein Geschwindigkeitsintervall sein). Für diejenigen Streckenabschnitte, zu denen Verkehrsinformationen im Werteintervall vorliegen, wird ein Gebiet gebildet. Zusätzlich können weitere Parameter, wie Maximalgebietsgrößen, und/oder Straßenverl'äufe oder dgl. berücksichtigt werden. Beispielsweise können in einem bestimmten räumlichen Bereich Streckenabschnitte, in welchen die Geschwindigkeiten (= Verkehrsinformationen = Daten) zwischen zwei vorgegebenen Werten liegen, als Gebiet definiert werden. Das erhaltene Gebiet kann auch als mittelwertbezogenes Gebiet bezeichnet werden, da sich in diesem Gebiet Verkehrsinformationen mit einem bestimmten (etwa in der Mitte des Werteintervalls liegenden) Mittelwert ergeben. Ferner ist es möglich, alternativ oder zusätzlich zur Definition eines Gebietes für dieses Gebiet (gemäß Figur 3) einen gebietsbezogenen Mittelwert zu ermitteln.

## Patentansprüche

1. Verfahren zur Information eines Benutzers eines Endgerätes über die Verkehrssituation in einem Verkehrsnetz mittels von einer Zentrale an das Endgerät über einen Kommunikationskanal übermittelter Verkehrsinformationen,
wobei auf mindestens eine Strecke im Verkehrsnetz bezogene Verkehrsinformationen in auf ein Gebiet im Verkehrsnetz bezogene Informationen umgewandelt werden,
wobei dem Benutzer des Endgerätes gebietsbezogene Informationen dargestellt werden, wobei als streckenbezogene Verkehrsinformationen die aktuell gefahrenen oder nach Berechnungen in der Zentrale möglichen Geschwindigkeiten auf den jeweiligen Streckenabschnitten oder daraus ableitbaren Meßgrößen verwendet werden, wobei für ein beschränktes räumliches Gebiet ein Mittelwert über die in diesem Gebiet befindlichen Streckenabschnitte für diese Daten gebildet wird und wobei dieser Mittelwert als Verkehrsinformation für dieses Gebiet definiert wird.

2. Verfahren nach Anspruch 1,
**dadurch gekennzeichnet,**
**daß** die Umrechnung in gebietsbezogene Verkehrsinformationen zentralseitig erfolgt und daß die Verkehrsinformationen als gebietsbezogene Informationen an den Empfänger übertragen werden.

3. Verfahren nach Anspruch 1,
**dadurch gekennzeichnet,**
**daß** streckenbezogene Verkehrsinformationen über den Kommunikationskanal übertragen werden und daß die Umrechnung der streckenbezogenen Verkehrsinformationen in gebietsbezogene Verkehrsinformationen im Endgerät erfolgt.

4. Verfahren nach einem der vorhergehenden Ansprüche,
**dadurch gekennzeichnet,**
**daß** die streckenbezogenen Verkehrsinformationen nach dem Straßentyp der Straße oder Straßen, auf welche sie sich beziehen, grob vorklaufiziert werden und daß die Umrechnung der streckenbezogenen Verkehrsinformationen in gebietsbezogene Verkehrsinformationen jeweils für jeden dieser Straßentypen separat erfolgt.

5. Verfahren nach Anspruch 4,
**dadurch gekennzeichnet,**
**daß** die Grobktassitizierung mindestens die Straßen-Typen Autobahn, übenegionale Femstraßen und Innenstadtstraßen umfaßt.

6. Verfahren nach Anspruch 1,
**dadurch gekennzeichnet,**
**daß** die streckenbezogenen Geschwindigkeiten relativ zu der auf dem durch sie differenzierten Streckenabschnitt möglichen und/oder erlaubten Geschwindigkeit ermittelt werden und daß bei der Mittelung über die Streckenabschnitte die relative Behinderung eines Fahrzeuges im Streckenabschnitt repräsentierende Informationen ermittelt werden.

7. Verfahren nach einem der Ansprüche 1 bis 6,
**dadurch gekennzeichnet,**
**daß** für Streckenabschnitte, für die in der Zentrale keine Meßdaten vorliegen, Verkehrsdaten durch plausible Annahmen, insbesondere typische dem Straßentyp entsprechende Werte, ergänzt werden.

8. Verfahren nach Anspruch 7,
**dadurch gekennzeichnet,**
**daß** zur Bildung von plausiblen Annahmen über Streckenabschnitte, zu denen keine akutellen Meßdaten vorliegen, straßentypabhängige und/oder bauliche Merkmale und/oder tageszeitabhängige Erfahrungswerte herangezogen werden.

9. Verfahren nach einem der Ansprüche 1 bis 8,
**dadurch gekennzeichnet,**
**daß** das räumliche Gebiet willkürlich vorgegeben wird oder in Abhängigkeit von vorgebbaren Bedingungen, insbesondere in Abhängigkeit von geographischen Gegebenheiten, vorgegeben ist und daß die Mittelung über dieses vorgegebene Gebiet erfolgt.

10. Verfahren nach einem der Ansprüche 1 bis 9,
**dadurch gekennzeichnet,**
**daß** in einer Verarbeitungseinheit zum Umrechnen von streckenbezogenen in gebietsbezogene Verkehrsinformationen räumliche Gebiete ermittelt werden, die im wesentlichen gleiche Verkehrsdaten aufweisen, daß Kontrollparameter in der Verarbeitungseinheit definiert sind, die eine Steuerung der Ortsauflösung und/oder der für den Mittelungsprozeß zulässigen Abweichung erlauben und daß die Verkehrsinformationen in Form von Gebieten mit annähernd gleichen Verkehrsbedingungen bereitgestellt und/oder dargestellt weden.

11. Verfahren nach Anspruch 10,
**dadurch gekennzeichnet,**
**daß** die Verkehrsinformationen in Form von Contour-Flächen gleicher Mittelwerte bereitgestellt und/oder dargestellt werden.

12. Verfahren nach Anspruch 11,
**dadurch gekennzeichnet,**
**daß** die Verkehrsinformationen in Form von Isotachen (Konturflächen gleicher Geschwindigkeit) bereitgestellt und/oder dargestellt werden.

13. Verfahren nach einem der Ansprüche 1 bis 12,
**dadurch gekennzeichnet,**
**daß** die gebietsbezogenen Verkehrsinformationen ein Maß für die Wahrscheinlichkeit eines Staus in einem Gebiet darstellen.

14. Verfahren nach einem der Ansprüche 1 bis 132
**dadurch gekennzeichnet,**
**daß** die Verkehrsinformation eine in dem Bezugsgebiet gültige Zufahrts-Beschränkung und/oder eine Kostenpflichtigkeit der Durchfahrt durch das Gebiet repräsentiert.

15. Verfahren nach Anspruch 14,
**dadurch gekennzeichnet,**
**daß** die Verkehrsinformation insbesondere die in dem Gebiet gültige Geschwindigkeitsbeschränkung und/oder eine auf die Fahrzeugklasse oder die Fahrzeugladung bezogene Zufahrts- oder Durchfahrtsbeschränkung, insbesondere für Nicht-Anlieger, Schwerlastverkehr, Gefahrgutverkehr oder dgl., und/oder eine in diesem Gebiet gültige Tarifierung für die Nutzung des Verkehrsnetzes darstellt.

16. Endgerät mit einem Empfänger zum Empfang von über einen Kommunikationskanal übermittelten streckenbezogenen Verkehrsinformationen,
insbesondere zum Durchführen des Verfahrens nach einem der Ansprüche 1, 3 bis 15,
wobei eine datentechnische Verarbeitungseinheit zur Umrechnung der streckenbezogenen Verkehrsinformationen in gebietsbezogene Verkehrsinformationen Bestandteil des Endgerätes ist oder mit dem Endgerät datentechnisch verbunden ist und wobei eine optische und/oder akustische Benutzerschnittstelle zum Anzeigen der gebietsbezogenen Verkehrsinformationen oder auf ihnen basierender Informationen vorgesehen ist.

17. Endgerät nach Anspruch 16,
**dadurch gekennzeichnet,**
**daß** das Endgerät mit einem Funkempfänger, insbesondere Mobilfunkempfänger, versehen und in einem Fahrzeug installiert ist.

18. Endgerät nach Anspruch 17,
**dadurch gekennzeichnet,**
**daß** die endgerätseitige Empfangsvorrichtung mit einer Vorrichtung zur Planung einer Route und/oder zur Navigation entlang einer Route datentechnisch verbunden ist, daß diese weitere Vorrichtung eine digitale Straßenkarte oder eine datentechnische Verbindung zu einer digitalen Straßenkarte aufweist, daß eine Einrichtung zum Umrechnen gebietsbezogener Informationen anhand der digitalen Straßenkarte in streckenbezogene Informationen vorgesehen ist und daß durch die Vorrichtung zur Routenplanung und/oder Navigation gebietsbezogene und/oder streckenbezogene Informationen mit einbeziehbar sind.

19. Endgerät nach einem der Ansprüche 16 bis 18,
**dadurch gekennzeichnet,**
**daß** es ein graphisches Display oder eine Verbindung zu einem graphischen Display aufweist, wobei durch das Display gebietsbezogene Verkehrsinformationen in Form von Konturflächen gleiche Mittelwerte darstellbar sind.

20. Endgerät nach Anspruch 19,
**dadurch gekennzeichnet,**
**daß** durch das Display darstellbare Konturflächen flächengleiche Geschwindigkeit oder gleiche Stauwahrscheintichkeit und/oder gleiche Nutzungsgebühren für eine Strecke des Straßennetzes sind.

21. Zentrale zur Durchführung des Verfahrens nach einem der Ansprüche 1 bis 15,
wobei in der Zentrale eine datentechnische Verarbeitungseinheit oder ein Anschluß zu einer datentechnischen Verarbeitungseinheit vorgesehen ist, durch welche Verarbeitungseinheit die streckenbezogenen Verkehrsinformationen in gebietsbezogene Verkehrsinformationen umrechenbar sind,
wobei in der Zentrale eine Einrichtung zum Übermitteln gebietsbezogener Verkehrsinformationen an den Empfänger eines Endgerätes vorgesehen ist.

## Claims

1. Method of informing a user of a terminal device about the traffic situation in a road network by means of traffic information transmitted from a control centre to the terminal via a communications channel, whereby traffic information relating to at least one section in the road network is converted into information relating to an area within the road network; whereby the area-related (localised) information is displayed to the user of the terminal; whereby what is used as the section-related traffic information are the speeds currently being driven at on the relevant road sections or those which are possible for these sections according to calculations made at the control centre, or measured values derived from these; whereby, for a restricted spatial area, an average value is formed over the road sections within this area for these data; and whereby this average value is defined as traffic information for this area.

2. Method as in Claim 1,
**characterised in that**
the conversion to localised traffic information takes place at the control centre, and **in that** the traffic information is sent in the form of localised information to the receiver.

3. Method as in Claim 1,
**characterised in that**
section-related traffic information is sent via the communications channel, and **in that** the conversion of section-related traffic information into localised traffic information takes place in the terminal.

4. Method as in one of the preceding Claims,
**characterised in that**
the section-related traffic information is roughly pre-classified according to the type of road or roads to which it relates, and **in that** the conversion of the section-related traffic information into localised traffic information takes place, in each case, separately for each of these road types.

5. Method as in Claim 4,
**characterised in that**
the rough classification includes, at least, the following types of road: motorway, national highways and urban roads.

6. Method as in Claim 1,
**characterised in that**
the section-related speeds are calculated in relation to the speed which is possible and/or permitted on the road section differentiated by this speed, and **in that**, in the averaging process across the road sections, information representing the relative level of obstruction to a vehicle within the road section is calculated.

7. Method as in one of Claims 1 to 6,
**characterised in that**,
in the case of road sections for which no measured data are available at the control centre, traffic data are supplemented by plausible assumptions, particularly by typical values corresponding to the road type.

8. Method as in Claim 7,
**characterised in that**,
in order to form plausible assumptions about road sections for which no current measured data are available, characteristics dependent on the road type and/or relating to the road's structure, and/or empirical values dependent on the time of day, are incorporated.

9. Method as in one of Claims 1 to 8,
**characterised in that**
the spatial area is predetermined at random or in dependence on predeterminable conditions, in particular in dependence on geographical factors, and **in that** the averaging process is carried out over this predetermined area.

10. Method as in one of Claims 1 to 9,
**characterised in that,**
in a processing unit for converting section-related traffic information to localised traffic information, spatial areas are established which exhibit essentially the same traffic data; **in that** control parameters are defined in the processing unit which allow the localised resolution and/or the permitted deviation for the averaging process to be controlled; and **in that** the traffic information is provided and/or displayed in the form of areas with approximately the same traffic conditions.

11. Method as in Claim 10,
**characterised in that**
the traffic information is provided and/or displayed in the form of contour areas with the same average values.

12. Method as in Claim 11,
**characterised in that**
the traffic information is provided and/or displayed in the form of isotachs (contour areas with the same speed).

13. Method as in one of Claims 1 to 12,
**characterised in that**
the localised traffic information shows a measure of the probability of a traffic jam inside an area.

14. Method as in one of Claims 1 to 13,
**characterised in that**
the traffic information shows any access restriction applicable within the area in question, and/or any liability to the payment of charges for driving through the area.

15. Method as in Claim 14,
**characterised in that**
the traffic information shows, in particular, the speed restriction applicable in the area, and/or any restriction of access or thoroughfare relating to the vehicle class or load, in particular for non-residents, heavily-loaded vehicles, vehicles carrying hazardous materials or similar, and/or any tariff classification applicable within the area for the use of the road network.

16. Terminal device with a receiver for receiving section-related traffic information transmitted via a communications channel,
in particular for implementing the method as in one of the Claims 1, 3 to 15,
whereby a data system technology processing unit for the conversion of section-related traffic information to localised traffic information forms part of the terminal device or is connected to it in terms of data technology, and whereby there is an optical and/or acoustic user interface for the display of localised traffic information or of information based on this.

17. Terminal device as in Claim 16,
**characterised in that**
the terminal device has a radio receiver, in particular a mobile telephony receiver, and is installed in a vehicle.

18. Terminal device as in Claim 17,
**characterised in that**
the receiving apparatus at the terminal device is connected in terms of data technology to a device for planning a route and/or for navigating along a route; **in that** this additional device has a digital road map or a data link connection to a digital road map; **in that** there is a device for converting localised information based on the digital road map into section-related information; and **in that**, by means of the device for route planning and/or navigation, section-related and/or localised information can be incorporated.

19. Terminal device as in one of Claims 16 to 18,
**characterised in that**
there is a graphical display or a connection to a graphical display, whereby localised traffic information in the form of contour areas with the same average values can be shown using the display.

20. Terminal device as in Claim 19,
**characterised in that**
contour areas which can be shown on the display have the same speed over the area or have the same probability of a traffic jam, and/or have the same user charges for a section of the road network.

21. Control centre for implementing the method as in one of Claims 1 to 15,
whereby there is, in the centre, a data system technology processing unit or a connection to a data system technology processing unit, by means of which processing unit section-related traffic information can be converted into localised traffic information, whereby there is, in the centre, a device for transmitting localised traffic information to the user of a terminal device.

## Revendications

1. Procédé destiné à informer un utilisateur d'un terminal sur la situation de la circulation dans un réseau de circulation au moyen d'informations de circulation transmises par une centrale au terminal par l'intermédiaire d'un canal de communication, dans lequel des informations de circulation relatives à au moins un parcours du réseau de circulation sont converties en informations relatives à une région du réseau de circulation, des informations régionales étant représentées à l'utilisateur du terminal, les vitesses réelles ou des vitesses possibles selon des calculs de la centrale sur les tronçons de parcours respectifs, ou des grandeurs de mesure pouvant être dérivées de celles-ci, étant utilisées en tant qu'informations de circulation relatives à des parcours, une valeur moyenne relative aux tronçons de parcours se trouvant dans cette région étant établie pour ces données pour une région spatiale limitée, et cette valeur moyenne étant définie en tant qu'information de circulation pour cette région.

2. Procédé selon la revendication 1,
**caractérisé en ce que** la conversion en informations de circulation régionales est effectuée du côté de la centrale, et **en ce que** les informations de circulation sont transmises au récepteur en tant qu'informations régionales.

3. Procédé selon la revendication 1,
**caractérisé en ce que** les informations de circulation relatives à des parcours sont transmises par l'intermédiaire du canal de communication, et **en ce que** la conversion des informations de circulation relatives à des parcours en informations de circulation régionales est effectuée dans le terminal.

4. Procédé selon l'une quelconque des revendications précédentes,
**caractérisé en ce que** les informations de circulation relatives à des parcours sont grossièrement pré-classifiées en fonction du type de la route ou des routes auquel elles se réfèrent, et **en ce que** la conversion des informations de circulation relatives à des parcours en informations de circulation régionales est effectuée séparément pour chacun de ces types de routes.

5. Procédé selon la revendication 4,
**caractérisé en ce que** la pré-classification grossière englobe au moins les routes de type autoroutes, voies rapides interrégionales et rues de centres villes.

6. Procédé selon la revendication 1,
**caractérisé en ce que** les vitesses relatives à des parcours sont déterminées par rapport à la vitesse possible et/ou autorisée sur le tronçon de parcours qu'elles différencient, et **en ce que** les informations représentant la gêne relative d'un véhicule sur le tronçon de parcours sont déterminées lors de l'établissement de la moyenne sur les tronçons de parcours.

7. Procédé selon l'une quelconque des revendications 1 à 6,
**caractérisé en ce que** pour les tronçons de parcours pour lesquels il n'existe pas de données dans la centrale, des données de circulation sont complétées par des hypothèses plausibles, notamment par des valeurs typiques correspondant au type de route.

8. Procédé selon la revendication 7,
**caractérisé en ce que** pour l'établissement d'hypothèses plausibles relatives à des tronçons de parcours, pour lesquels il n'existe pas de données de mesure réelles, il est utilisé des particularités dépendant du type de la route et/ou constructives et/ou des valeurs d'expérience dépendant des heures du jour.

9. Procédé selon l'une quelconque des revendications 1 à 8,
**caractérisé en ce que** la région spatiale est prédéterminée de façon arbitraire, ou l'est en fonction de conditions pouvant être prédéterminées, notamment en fonction de données géographiques, et **en ce que** la moyenne est établie pour cette région prédéterminée.

10. Procédé selon l'une quelconque des revendications 1 à 9,
**caractérisé en ce que** des régions spatiales avec des données de circulation sensiblement identiques sont déterminées dans une unité de traitement destinée à la conversion d'informations de circulation relatives à des parcours en informations de circulation régionales, **en ce que** des paramètres de contrôle sont définis dans l'unité de traitement, qui permettent une commande de la résolution locale et/ou de la différence admissible pour le processus d'établissement de moyennes, et **en ce que** les informations de circulation sont mises à disposition et/ou représentées sous la forme de régions ayant des conditions de circulation approximativement identiques.

11. Procédé selon la revendication 10,
**caractérisé en ce que** les informations de circulation sont mises à disposition et/ou représentées sous la forme de surfaces de contour de mêmes valeurs moyennes.

12. Procédé selon la revendication 11,
**caractérisé en ce que** les informations de circulation sont mises à disposition et/ou représentées sous la forme d'isotachies (surfaces de contour de même vitesse).

13. Procédé selon l'une quelconque des revendications 1 à 12,
**caractérisé en ce que** les informations de circulation régionales représentent un critère pour la probabilité d'un bouchon dans une région.

14. Procédé selon l'une quelconque des revendications 1 à 13,
**caractérisé en ce que** l'information de circulation représente une restriction d'accès en vigueur dans la région de référence et/ou une obligation de péage pour la traversée de cette région.

15. Procédé selon la revendication 14,
**caractérisé en ce que** l'information de circulation représente notamment la limitation de vitesse en vigueur dans la région et/ou une restriction d'accès ou de passage concernant la classe du véhicule ou le chargement du véhicule, notamment pour des non riverains, la circulation de poids-lourds, la circulation de marchandises dangereuses ou analogues, et/ou une tarification en vigueur dans cette région pour l'utilisation du réseau de circulation.

16. Terminal comportant un récepteur pour la réception d'informations de circulation relatives à des parcours transmises par l'intermédiaire d'un canal de communication,
destiné notamment à la mise en oeuvre du procédé selon l'une quelconque des revendications 1, et 3 à 15,
une unité de traitement de technique de données pour la conversion d'informations de circulation relatives à des parcours en informations de circulation régionales, faisant partie intégrante du terminal, ou étant reliée au terminal par technique de données, et une interface d'utilisateur optique et/ou acoustique étant prévue pour l'affichage des informations de circulation régionales ou d'informations basées sur ces dernières.

17. Terminal selon la revendication 16,
**caractérisé en ce que** le terminal est équipé d'un récepteur radio, notamment d'un récepteur de radio mobile, et est installé dans un véhicule.

18. Terminal selon la revendication 17,
**caractérisé en ce que** le dispositif récepteur du côté du terminal est relié par technique de données à un dispositif destiné à la programmation d'un itinéraire et/ou à la navigation le long d'un itinéraire, **en ce que** cet autre dispositif comporte une carte routière numérique ou une liaison par technique de données avec une carte routière numérique, **en ce qu'**il est prévu un dispositif destiné à la conversion d'informations régionales en informations relatives à des parcours à l'aide de la carte routière numérique, et **en ce que** le dispositif destiné à la programmation d'itinéraire et/ou à la navigation est en mesure d'intégrer des informations régionales ou relatives à des parcours.

19. Terminal selon l'une quelconque des revendications 16 à 18,
**caractérisé en ce qu'**il comporte un écran de visualisation graphique ou une liaison avec un écran de visualisation graphique, des informations de circulation régionales sous la forme de surfaces de contour de mêmes valeurs moyennes pouvant être représentées sur l'écran de visualisation.

20. Terminal selon la revendication 19,
**caractérisé en ce que** des surfaces de contour pouvant être représentées sur l'écran de visualisation sont une vitesse de surface identique ou une probabilité de bouchon identique et/ou des péages d'utilisation identiques pour un parcours du réseau routier.

21. Centrale destinée à la mise en oeuvre du procédé selon l'une quelconque des revendications 1 à 15, dans laquelle sont prévus :
une unité de traitement de technique de données ou un raccordement à une unité de traitement de technique de données, unité de traitement par laquelle les informations de circulation relatives à des parcours peuvent être converties en informations de circulation régionales, et
un dispositif pour la transmission d'informations de circulation régionales au récepteur d'un terminal.
